# EUROPÄISCHE PATENTSCHRIFT

(11) **EP 0 136 265 B1**
(45) Veröffentlichungstag und Bekanntmachung des Hinweises auf die Patenterteilung: **27.05.1987**
(21) Anmeldenummer: 84810433.7
(22) Anmeldetag: 07.09.1984
(51) Int. Cl.: G08B 13/24, H01F 41/06

(54) **Schwingkreis für eine gegen Diebstahl zu sichernde Ware, Verfahren zur Herstellung eines Schwingkreises und Einrichtung zur Ausführung des Verfahrens**
Resonant circuit for theft protection of articles, method of making such circuits and device for carrying out the method
Circuit résonnant antivol fixé sur un objet, procédé pour produire ce circuit et dispositif pour la mise en oeuvre du procédé

(30) Priorität: 16.09.1983 CH 5046/83
(43) Veröffentlichungstag der Anmeldung: 03.04.1985
(73) Patentinhaber: Maurer Volex AG, CH-8046 Zürich (CH)
(72) Erfinder: Lötscher, Bernhard, CH-8450 Andelfingen (CH)
(74) Vertreter: Eder, Carl E.

## Beschreibung

Die Erfindung betrifft einen Schwingkreis gemäss dem Oberbegriff des Anspruchs 1.

Es ist bekannt, zum Verkauf in Verkaufsgeschäften vorgesehene Waren mit einem zur Diebstahlsicherung dienenden Parallel-Schwingkreis zu versehen, der häufig als Etikette ausgebildet ist und irgend einem Aufdruck aufweist. Bei den Ausgängen der Verkaufsräume sind von den Kunden zu passierende Überwachungseinrichtungen vorhanden, die Mittel zum Erzeugen eines hochfrequenten Wechselfeldes mit abwechselnd zu- und abnehmender Frequenz und zum Erfassen des Feldes aufweisen. Bei ordnungsgemässer Bezahlung der Waren werden die Schwingkreise vom Kassenpersonal entweder entfernt oder zerstört. Wenn hingegen ein Kunde mit einer Ware, die noch einen intakten Schwingkreis aufweist, eine Überwachungseinrichtung passiert, entzieht er dem elektromagnetischen Feld bei Resonanz Energie und strahlt diese zum Teil wieder ab, was durch die Überwachungseinrichtung feststellbar ist.

Bekannte, für die Diebstahlsicherung dienende Parallel-Schwingkreise weisen eine Luftspule auf, deren Wicklung aus einem elektrischen, mit einem Gespinst isolierten Leiter besteht, wobei benachbarte Windungen mit einem Bindemittel miteinander verbunden sind, so dass die Wicklung selbsttragend ist. Die Resonanzkreise weisen ferner einen Kondensator mit Keramik-Isolation auf, wobei die Anschlüsse des Kondensators mit Quetsch- oder Lötverbindungen elektrisch leitend mit den Wicklungsenden verbunden sind. Bei der Fabrikation dieser Schwingkreise müssen also Wicklungen gewickelt und deren Windungen mittels eines Bindemittels miteinander verbunden werden. Ferner müssen verhältnismässig teure Keramikkondensatoren hergestellt oder beschafft und mit den Wicklungsenden verbunden werden. Schliesslich muss noch geprüft werden, ob die Resonanzfrequenz den vorgesehenen Sollwert hat. Diese Schwingkreise sind daher auch bei der Herstellung in sehr grossen Serien verhältnismässig teuer, was sich insbesondere dann ungünstig auswirkt, wenn die Schwingkreise bei der Bezahlung der Waren weggeworfen oder zerstört werden.

Des weitern offenbart die DE-B-28 26 861 einen Parallel-Schwingkreis mit einer zweiteiligen Kunststoffplatte und einem in einer spiralförmigen Rille des einen Plattenteils angeordneten, blanken Draht. Dieser bildet eine Spule, deren Enden mit den Anschlüssen eines Kondensators üblicher Bauart verbunden sind. Dieser Schwingkreis hat weitgehend ähnliche Nachteile wie die vorstehend beschriebenen Schwingkreise und zusätzlich noch die Nachteile, dass er nicht biegbar und daher für gewisse Anwendungen unzweckmässig ist und dass der eine Kondensatoranschluss noch mit einer in einem besonderen Arbeitsgang anzubringenden Isolierfolie gegen die Spulenwicklung isoliert werden muss.

Ferner sind zum Beispiel aus der WO-A-83/01-697 Schwingkreise mit einer Kunststoff-Folie bekannt, bei denen die Spule und der Kondensator durch auf die Kunststoff-Folie aufgebrachte Beschichtungen gebildet sind. Diese Schwingkreise können zwar mit geringeren Kosten hergestellt werden als die vorher beschriebenen, eine Wicklung aus einem mit einem Gespinst isolierten Leiter und einen Keramik-Kondensator aufweisenden Schwingkreise, sind aber immer noch verhältnismässig teuer. Ferner haben die durch eine beschichtete Folie gebildeten Schwingkreise nur einen verhältnismässig geringen Gütefaktor, der beispielsweise im Bereich von 50 bis 70 liegt. Ein derart geringer Gütefaktor hat den Nachteil, dass die Schwingkreise beim Passieren der Überwachungseinrichtung nur eine sehr geringe Änderung des Hochfrequenzfeldes verursachen. Dies wiederum hat zur Folge, dass die Überwachungseinrichtung das Passieren eines Schwingkreises in vielen Fällen nicht erfasst, so dass beispielsweise ungefähr die Hälfte der Diebstähle kein Alarmsignal auslöst.

Die Erfindung hat sich nun die Aufgabe gestellt, einen Parallel-Schwingkreis zu schaffen, der sowohl kostengünstig herstellbar ist als auch einen für eine zuverlässige Diebstahlerfassung ausreichend grossen Gütefaktor aufweist.

Diese Aufgabe wird durch einen Schwingkreis der einleitend genannten Art gelöst, der gemäss der Erfindung durch die Merkmale des kennzeichnenden Teils des Anspruches 1 gekennzeichnet ist. Vorteilhafte Weiterbildungen des Schwingkreises ergeben sich aus den Ansprüchen 2 und 3.

Die Erfindung betrifft ferner ein Verfahren zur Herstellung eines Parallel-Schwingkreises gemäss dem Oberbegriff des Anspruches 4. Das Verfahren ist nach der Erfindung durch die Merkmale des kennzeichnenden Teils des Anspruches 4 gekennzeichnet. Zweckmässig Ausgestaltungen des Verfahrens gehen aus den Ansprüchen 5 bis 8 hervor.

Die Erfindung betrifft des weitern eine Einrichtung zur Ausführung des Verfahrens nach Anspruch 5 gemäss dem Oberbegriff des Anspruchs 9. Die Einrichtung ist gemäss der Erfindung durch die Merkmale des kennzeichnenden Teils des Anspruches 9 gekennzeichnet. Eine vorteilhafte Ausgestaltung der Einrichtung ergibt sich aus dem Anspruch 10.

Die Erfindung soll nun anhand eines in der Zeichnung dargestellten Ausführungsbeispiels eines Schwingkreises und einer zur Herstellung von Schwingkreisen dienenden Einrichtung erläutert werden, wobei alle nachfolgend geoffenbarten Merkmale und Merkmalskombinationen, insbesondere soweit sie neu sind, auch noch als erfindungswesentlich gelten können. In der Zeichnung zeigt
die Figur 1 eine schematische Draufsicht auf einen Schwingkreis, wobei der Leiter zur Verdeutlichung mit übertriebener Dicke dargestellt wurde,
die Figur 2 einen schematisierten Schnitt durch die miteinander verdrillten Abschnitte des isolierten Leiters, in grösserem Massstab, und
die Figur 3 eine schematisierte, nicht massstäbliche, teilweise im Schnitt gezeichnete Darstellung einer Einrichtung zur Herstellung von Schwingkreisen.

Der in der Figur 1 dargestellte, als Ganzes mit 1 bezeichnete, elektrische Parallel-Schwingkreis weist eine Luftspule 3 und einen Kondensator 5 auf. Die Spule 3 ist spulenkörperlos und besteht also aus einer selbstragenden, ungefähr kreisringförmigen Wicklung 7, die aus einem Abschnitt 11 eines isolierten elektrischen Leiters 11 gebildet ist. Die Spule 3 ist als Flachspule ausgebildet, d. h. alle ihre Windungen verlaufen spiralartig entlang einer zur Spulenachse rechtwinkligen Ebene. Der beim inneren Ende der Wicklung 7 mit dem Leiter-Abschnitt 11a zusammenhängende Endabschnitt 11b des isolierten Leiters 11 und der beim äusseren Ende der Wicklung 7 mit dem Leiter-Abschnitt 11a a zusammenhängende Endabschnitt 11c des Leiters 11 sind stark miteinander verdrillt und bilden den Kondensator 5.

Wie es aus der Figur 2 ersichtlich ist, weist der isolierte elektrische Leiter 11 eine elektrisch leitende, metallische Seele 13 auf, die vorzugsweise durch einen vollen, im Querschnitt kreisrunden Draht aus Kupfer gebildet ist. Der isolierte Leiter 11 weist ferner eine die Seele 13 umhüllende Isolation 15 aus Kunststoff auf. Die Isolation soll im Hochfrequenzbereich nur einen kleinen dielektrischen Verlustfaktor aufweisen. Ferner soll vorzugsweise mindestens der äussere Teil der Isolation 15 aus einem verschweissbaren Thermoplast, nämlich etwa einem verschweissbaren Polyolefin, bestehen. Der innere, grösste Teil der Isolation 15 kann beispielsweise aus Polypropylen mit einem dielektrischen Verlustfaktor von 0,000 5 bestehen. Dieser innere Mantel kann aussen mit einer dünnen, gut verschweissbaren Polyolefin-Copolymer-Schicht versehen sein. Die isolation kann jedoch auch vollständig aus verschweissbarem Polyäthylen bestehen.

Die Isolationsabschnitte von benachbarten, d. h. aufeinanderfolgenden Windungen der Wicklung 7 sind bei ihren Berührungsstellen miteinander verbunden, nämlich verschweisst. Dagegen sind die Isolationsabschnitte der miteinander verdrillten Leiter-Abschnitte 11b, 11c vorzugsweise unverschweisst, so dass die beiden Leiterabschnitte 11b, 11c einander lediglich durch ihre Verdrillung und gegenseitige Umschlingung festhalten.

Die einander berührenden Abschnitte des Leiters 11 sind vollständig, d. h. insbesondere auch bei den freien Enden der miteinander verdrillten Abschnitte llb, 11 c, gegeneinander elektrische isoliert. Der Schwingkreis 1 bildet also einen offenen Parallel-Schwingkreis, bei dem die Spule 3 und der Kondensator 5 einander elektrisch parallel geschaltet und sonst mit nichts elektrisch verbunden sind. Der Schwingkreis besteht also ausschliesslich aus einem einstückigen, zusammenhängenden, isolierten Leiter.

Die miteinander verdrillten Leiter-Abschnitte 11 b, 11c sind zweckmässigerweise in der von der Wicklung begrenzten, kreisförmigen Öffnung der Spule angeordnet.

Die Schwingkreise sind vorgesehen, um Waren gegen Diebstahl zu sichern, die zum Verkauf in Verkaufsgeschäften, insbesondere Detailhandelsgeschäften, Selbstbedienungsgeschäften, Warenhäusern und dergleichen, bestimmt sind. Die Schwingkreise werden dazu als Anhängsel an diesen Waren angebracht. Die Schwingkreise können für die Verwendung beispielsweise in Beutel eingesetzt oder an flächenhaften Kunststoff-, Papier- oder Kartonstücken befestigt, beispielsweise angeklebt werden. Diese Beutel oder flächenhafte Stücke können beispielsweise mit einem Aufdruck versehen werden, der eine Warenbezeichnung und/oder Preisangabe oder dergleichen enthält. Die Schwingkreise können aber auch direkt an der Verpackung der Waren angeklebt oder sonstwie befestigt werden. Da sie in einer noch zu erläuternden Weise mit geringen Kosten hergestellt werden können, sind sie sehr gut für Anwendungen geeignet, bei der sie nur ein Mal verwendet und bei ordnungsgemässer Zahlung der Waren vom Kassenpersonal entweder weggeworfen oder zerstört werden.

Der Aussendurchmesser der Wicklung 7 kann beispielsweise 3 bis 10 cm betragen und die Windungszahl kann etwa zwischen 4 und 15 liegen und beispielsweise 5 bis 9 betragen. Die metallische Seele 13 des Leiter, d. h. der eigentliche Draht, hat einen vorzugsweise etwa 0,2 bis 0,5 mm und beispielsweise 0,25 bis 0,35 mm betragenden Durchmesser d. Die Dicke oder Mantelstärke s der Isolation 15 beträgt vorzugsweise höchstens 0,1 mm und beispielsweise etwa 0,02 bis 0,05 mm.

Die Resonanzfrequenz des Schwingkreises soll entsprechend der vorgesehenen Diebstahl-Überwachungseinrichtung im Hochfrequenzbereich liegen und kann etwa zwischen 5 MHz und 15 MHz liegen. Wenn der Sender der Überwachungseinrichtung beispielsweise Signale mit zwischen 8 und 8,5 MHz hin- und herschwankenden Frequenzen erzeugt, soll die Resonanzfrequenz der Schwingkreise in diesem Bereich und vorzugsweise ungefähr in dessen Mitte liegen. Damit die Resonanzfrequenz eines Schwingkreises bei der Anwendung durch Störkapazitäten nicht übermässig verändert wird, sollte die Kapazität des Kondensators zweckmässigerweise mindestens 20 pF und vorzugsweise mindestens 25 pF und beispielsweise ungefähr 30 pF bis 40 pF betragen. Wenn die Seele 13 und insbesondere die Isolation 15 etwa die vorgängig angegebenen Querschnittsabmessungen besitzen, so lassen sich Kapazitäten in diesen Grössen erreichen. wenn die miteinander verdrillten Leiterabschnitte 11b, 11c im unverdrillten Zustand eine etwa 5 bis 20 cm betragende Länge aufweisen und die Länge im verdrillten Zustand dann höchstens noch 70 % und beispielsweise noch höchstens oder ungefähr 50 % der ursprünglichen Länge beträgt. Jeder Leiter-Abschnitt 11b, 11c bildet dann mindestens etwa 10 und beispielsweise etwa 20 bis 50 Windungen. (In der Figur 1 wurde aus zeichnerischen Gründen der Leiter mit übertriebener Dicke dargestellt und dementsprechend nur verhältnismässig wenige Verdrillungs-Windungen gezeichnet.)

Der Gütefaktor des Schwingkreises beträgt mindestens 200 und beispielsweise 250 bis 350.

Die die Spule 3 bildende Wicklung 7 ist gegenüber Kräften, die entlang der von ihr aufgespannten Ebene an ihr angreifen, verhältnismässig formfest. Wenn dagegen durch ein an der Spule angreifendes Kräftepaar eine Drehmoment erzeugt wird, das durch einen in der von der Spule aufgespannten Fläche liegenden, axialen Vektor darstellbar ist, kann die ursprünglich von der Spule aufgespannte, ebene Fläche innerhalb gewisser Grenzen relativ leicht zu einer gekrümmten Fläche deformiert werden. Dies ermöglicht, dass die Schwingkreise bei der Verwendung für die Diebstahlsicherung auch an Waren befestigt werden können, bei denen sie eine gewisse Biegbarkeit besitzen sollten, und gewährleistet. trotzdem eine ausreichende Konstanz der Resonanzfrequenz.

Die stark schematisiert und vereinfacht in der Figur 3 dargestellte, zur Herstellung von Schwingkreisen dienende Einrichtung weist ein Gestell 21 auf, an dem eine Antriebsvorrichtung 23 mit einem Elektromotor und einer um eine Drehachse 25 drehbar gelagerten Welle angeordnet ist. Ein Spulenwicklungsträger 27 weist einen drehfest und vorzugsweise starr an der Welle befestigten Rotor 29 und einen Flansch 31 auf. Der letztere kann von der in der Figur 3 gezeichneten, zum Wickeln einer Spule dienenden Wickel-Stellung, in der er starr mit dem Rotor 29 verbunden ist, in eine zum Auswerfen einer Spule dienende Auswurf-Stellung gebracht werden, in der er teilweise oder vollständig vom Rotor 29 getrennt ist. Der Flansch 31 weist im inneren Teil seiner dem Rotor 29 zugewandten Stirnseite einen Vorsprung 31a auf, der in eine Vertiefung des Rotors 29 hineinragt. Ausserhalb des Vorsprungs 31a weisen der Rotor 29 und der Flansch 31 einander zugewandte, radiale Ringflächen auf. Zwischen diesen ist ein radialer Ringspalt 33 vorhanden, dessen axial gemessene Breite ungefähr gleich dem Aussendurchmesser der Isolation 15 des Leiters 11 ist. Es sei hierbei bemerkt, dass der Durchmesser des Leiters 11 und die Breite des Spaltes 33 in der Figur 3 zur Verdeutlichung mit übertriebener Grösse dargestellt wurden. Der über den Vorsprung 31a herausragende Kragen des Flansches 31 ist bei einer Stelle seiner Umfangsfläche mit einem Einschnitt 31 b versehen, der sich in radialer Richtung ungefähr bis zum Vorsprung 31a erstreckt. Der Rotor 29 und der Flansch- 31 sind in den Zentren ihrer einander zugewandten Stirnflächen mit Halteteilen 35 bzw. 37 versehen, die den Flansch starr und insbesondere drehfest, aber lösbar am Rotor halten. Die Halteteile 35, 37 können beispielsweise durch ferromagnetische Körper gebildet sein, von denen mindestens der eine als Permanentmagnet ausgebildet ist. Abgesehen von den Halteteilen 35, 37 bestehen der Rotor 29 und der Flansch 31 mindestens im wesentlichen aus elektrisch isolierendem, unmagnetischem Material, beispielsweise Kunststoff.

An einem Teil 41 des Gestells 21 ist mindestens eine Führung 43 befestigt, die auf der dem Rotor 29 abgewandten Seite des Flansches 31 einen Schieber 45 parallel zur Drehachse 25 verschiebbar führt. Ferner ist mindestens eine am Teil 41 oder einem anderen Teil des Gestells 21 und am Schieber 45 angreifende Feder 47 vorhanden, die eine vom Rotor 29 weggerichtete Kraft auf den Schieber 45 ausübt und ihn gegen einen am Gestell angeordneten, beispielsweise verstellbaren Anschlag 49 in die in der Figur 3 dargestellten Stellung zieht. Am Schieber 45 ist eine Halte-, Kontakt- und Schneidvorrichtung vorhanden, die eine Auflage 51 und zwei aufeinander abgewandten Seiten von dieser angeordnete Halte-, Kontakt- und Schneidorgane 53, 55 aufweist. Jedes Halte-, Kontakt- und Schneidorgan 53, 55 weist eine am Schieber 45 befestigte Führungs- und Betätigungsvorrichtung 57 bzw. 65, einen bewegbar, nämlich ungefähr rechtwinklig zur Drehachse 25 in der Vorrichtung 57 bzw. 65 verschiebbar geführten, bolzenartigen Teil 59 bzw. 67 und eine Feder 61 bzw. 69 auf. Die beiden bolzenartigen Teile 59 bzw. 67 sind an ihren dem Auflageteil 51 zugewandten Enden mit Schneiden versehen und die Federn 61, 69 greifen derart an den Teilen 59 bzw. 67 an, dass sie diese gegen die Auflage 51 drücken können.

Die beiden Führungs- und Betätigungsvorrichtungen 57 und 65 weisen elektrisch und/oder eventuell pneumatisch steuerbare Betätigungsmittel auf, so dass sie den zugehörigen bolzenartigen Teil 59 bzw. 67 entgegen der von der Feder 61 bzw. 69 ausgeübten Kraft von der Auflage 51 weg in eine Stellung bewegen können, in der der zur Herstellung der Schwingkreise dienende Leiter 11 zwischen der Auflage 51 und dem bolzenartigen Teil 59 bzw. 67 eingeführt werden kann. Wenn dann die Führungs- und Betätigungsvorrichtungen 57, 65 die Teile 59, 67 freigeben, werden die letzteren durch die Federn 61 bzw. 69 gegen die Auflage 51 gedrückt. Die von den Federn erzeugte Kraft ist dabei derart bemessen, dass die Teile 59, 67 den isolierten Leiter 11 festklemmen und dass ihre Schneiden den ihnen zugewandten Teil der Leiter-Isolation 15 durchdringen und in Kontakt mit der elektrisch leitenden Seele 13 des Leiters 11 gelangen. Die Betätigungsmittel der beiden Führungs- und Betätigungsvorrichtungen 57, 65 sind ferner derart ausgebildet, dass sie die Teile 59 bzw. 67 schlagartig mit einer zum vollständigen Durchschneiden des isolierten Leiters 11 ausreichender Kraft gegen die Auflage 51 bewegen können.

Im Gestell 21 ist mit schematisch angedeuteten Lagern eine Vorratsspule 63 drehbar gelagert, die einen Vorrat des isolierten elektrischen Leiters 11 enthält und die eventuell mit einem steuerbaren Abwickel-Antrieb verbunden sein kann. Ferner sind noch eine Anzahl zum Führen und Bewegen des Leiters 11 dienender Leiter-Führungsmittel 85 am Gestell 21 gehalten, die in der Figur 3 nur schematisch durch ein strichpunktiertes Element angedeutet und mindestens zum Teil bewegbar sind, wobei sie durch elektrisch oder pneumatisch betätigbare Betätigungsorgane betätigt und bewegt werden können. Des weitern ist noch eine am Gestell 21 angeordnete, elektrisch oder pneumatisch betätigbare Flansch-Verstellvorrichtung 91 vorhanden, von der nur schematisch ein Teil strichpunktiert in der Figur 3 angedeutet ist. Zudem können noch Sensoren, Endschalter und dergleichen vorhanden sein, um die Stellungen von bewegbaren Elementen der Einrichtung zu ermitteln.

Eine als Ganzes mit 71 bezeichnete Steuervorrichtung weist einen Programmsteuerteil 73 mit elektronischen und eventuell zusätzlich pneumatischen Steuermitteln, einen elektronischen Frequenzmesser 75, einen elektronischen Frequenzkomparator 77, eine vorzugsweise steuerbare, beispielsweise ein- sowie ausschaltbare und/oder regelbare, Schweissstromquelle 79 und einen steuerbaren, beispielsweise durch ein elektromagnetisches Relais gebildeten Umschalter 81 auf. Die genannten und weiter zur Steuervorrichtung gehörenden Bauelemente können zentral im gleichen Gerät oder aber verteilt an verschiedenen Stellen der zur Schwingkreisherstellung dienenden, in der Figur 3 dargestellten Einrichtung angeordnet sein.

Der zum Halte-, Kontakt- und Schneidorgan 53 gehörende, bolzenartige Teil 59 besteht mindestens an seinem schneidenseitigen Ende aus einem elektrisch leitenden Metall, ist jedoch gegen das Gestell 21 und die elektrische Masse der Einrichtung isoliert und durch eine elektrische Verbindung mit dem Umschalter 81 verbunden, durch den er wahlweise mit dem Frequenzmesser 75 oder der Schweissstromquelle 79 verbunden werden kann. Der zum Halte-, Kontakt- und Schneidorgan 55 gehörende, bolzenartige Teil 67 ist ebenfalls mindestens an seinem schneidenseitigen Ende elektrisch leitend ausgebildet und durch elektrische Verbindungen mit der elektrischen Masse und den Massen-Anschlüssen des Frequenzmessers 75 sowie der Schweissstromquelle 79 verbunden. Der Frequenzmesser 75 und die Schweissstromquelle 79 sind elektrisch mit dem Programmsteuerteil 73 verbunden und durch diesen ein- und ausschaltbar. Der beispielsweise durch ein Relais gebildete, steuerbare Umschalter 81 ist ebenfalls mit dem Programmsteuerteil 73 verbunden und durch diesen steuerbar. Der Frequenzkomparator 77 weist einen mit dem Frequenzmesser 75 verbundenen Eingang und einen mit dem Programmsteuerteil 73 verbundenen Ausgang auf. Der Programmsteuerteil 73 ist ferner noch mit der Antriebsvorrichtung 23, den Führungs- und Betätigungsvorrichtungen 57 sowie 65, allenfalls vorhandenen, zur Überwachung des Betriebszustandes dienenden Sensoren und Endschaltern, den Betätigungsorganen der verstellbaren Leiter-Führungsmittel 85 sowie der Flansch-Verstellvorrichtung 91 verbunden.

Nun soll die automatische Herstellung von Schwingkreisen 1 mittels der in der Figur 3 dargestellten Einrichtung erläutert werden.

Zuerst steuert der Programmsteuerteil 73 die Leiter-Führungsmittel 85 derart, dass diese den zur Bildung der Schwingkreise dienenden Leiter 11 in den stillstehenden, sich in einer vorgegebenen Drehstellung befindenden Spulenwicklungsträger 27 einfädeln. Dabei wird der Leiter in den Ringspalt 33 und den Einschnitt 31 b eingelegt oder eingezogen. Ferner werden die Leiter-Führungsmittel 85 sowie das Halte-, Kontakt- und Schneidorgan 53 derart gesteuert, dass das freie Ende des Leiters 11 in die in der Figur 3 dargestellte Lage gebracht und vom bolzenartigen Teil 59 an der Auflage 51 festgeklemmt wird. Dagegen wird der vom Spulenwicklungsträger 27 zur Vorratsspule 63 verlaufende Teil des Leiters 11 noch nicht in der in der Figur 3 dargestellten Weise vom Teil 67 an der Auflage 51 festgeklemmt, sondern durch die Leiter-Führungsmittel 85 dem Ringspalt 33 ungefähr radial zur Drehachse 25 zugeführt, so dass er gut in den Ringspalt 33 einlaufen kann.

Wenn der Leiter 11 in dieser Weise eingefädelt ist, schaltet der Programm-Steuerteil 73 die Antriebsvorrichtung 23 vorübergehend ein, so dass der Spulenwicklungsträger 27 um die Drehachse 25 gedreht und dabei im Ringspalt 33 aus dem Leiter 11 eine Wicklung 7 mit der vorgegebenen Anzahl Windungen gewickelt wird. Am Ende dieses Wickelvorganges wird der Spulenwicklungsträger 27 in einer vorgegebenen Drehstellung zum Stillstand gebracht. Danach steuert der Programmsteuerteil 73 die Leiter-Führungsmittel 85 und das Halte-, Kontakt- und Schneidorgan 55 derart, dass die Leiter-Führungsmittel den vom Spulenwicklungsträger 27 zur Vorratsspule 63 verlaufenden Teil des isolierten Leiters 11 zwischen der Auflage 51 und dem Teil 67 hindurchführen und der letztere den Leiter 11 in der in der Figur 3 dargestellten Weise an der Auflage 51 festklemmt. Die Auflage 51, sowie die Teile 59 und 67 sind vorzugsweise derart angeordnet, dass sie die Leiter-Abschnitte 11b, 11c bei Halte-Stellen halten, die möglichst nahe bei der Drehachse 25 und mindestens ungefähr symmetrisch zu dieser angeordnet sind.

Die beiden bolzenartigen Teile 59 und 67 stellen in dieser Herstellungsphase auch eine elektrische Verbindung mit der Seele 13 der Leiter-Abschnitte llb, 11 c her. Der Programm- steuerteil 73 steuert nun den Umschalter 81 und nötigenfalls zusätzlich die Schweissstromquelle 79 derart, dass der Leiter-Abschnitt 11 b vorübergehend elektrische leitend mit der Schweissstromquelle 79 verbunden wird und diese während eines Zeitintervalls über die beiden bolzenartigen Teile 59, 67 einen Strom durch die gebildete Wicklung hindurchleitet. Die Grösse der auf diese Weise zugeführten Energie wird derart festgelegt, dass die Isolation 15 der vom Spulenwicklungsträger 27 gehaltenen, aufeinanderfolgenden Windungen des Leiters 11 verschweisst wird. Die zugeführte Energie kann dabei entweder fest vorgegeben oder durch Regelmittel geregelt werden. Beispielsweise kann etwa während eines ungefähr 1 Sekunde dauernden Zeitintervalls eine Leistung von ungefähr 100 Watt zugeführt werden. Eventuell können der Spulenwicklungsträger 27 und die von ihm gehaltene Wicklung 7 nach dem Verschweissen vorübergehend durch einen Luftstrom gekühlt werden.

Danach setzt der Programmsteuerteil 73 die Antriebsvorrichtung 23 wieder in Betrieb, so dass der Spulenwicklungsträger 27 die von ihm gehaltene Spulen-Wicklung um die mit deren Mittelachse zusammenfallende Drehachse 25 dreht. Durch diese Rotation des Spulenwicklungsträgers 27 werden die von den beiden Enden der Wicklung 7 zu den bolzenartigen Teilen 59 und 67 verlaufenden Abschnitte 11b, 11c des Leiters 11 miteinander verdrillt. Beim Verdrillen der Leiter- Abschnitte 11b, 11c werden diese verkürzt und der Schieber 45 wird entlang den Führungen 43 zum Spulenwicklungsträger 27 hin gezogen. Die von der Feder bzw. den Federn 47 auf den Schieber 45 ausgeübte Gegenkraft hält dabei die Leiter-Abschnitte 11b, 11c immer unter einer gewissen Spannung.

Die elektrisch leitenden Seelen 13 der Leiter- Abschnitte 11b, 11c des sich gerade in der Herstellung befindenden Schwingkreises werden vor dem oder beim Beginn des Verdrillungsvorganges oder mindestens während des letzten Teils von diesem über die bolzenartigen Teile 59 bzw. 67 und den Umschalter 81 elektrisch leitend mit dem Schwingfrequenzmesser 75 verbunden. Dieser enthält einen Oszillator, dessen Schwingkreis durch den sich gerade in Herstellung befindenden Schwingkreis gebildet ist. Der Programmsteuerteil 73 setzt diesen Oszillator mindestens während des letzten Teils des Verdrillungsvorganges in Betrieb, so dass der Schwingkreis mit seiner Resonanzfrequenz schwingt. Da die Kapazität des Kondensators des Schwingkreises mit fortschreitender Verdrillung grösser wird, nimmt die Resonanzfrequenz während der Verdrillung ab. Die Resonanzfrequenz wird kontinuierlich oder intermittierend gemessen und durch den Frequenzkomparator 77 mit einem einstellbaren, vorgegebenen Soll- oder Grenzwert verglichen. Der Programmsteuerteil 73 stoppt aufgrund dieses Frequenzvergleichs die Antriebsvorrichtung 23, wenn die Resonanzfrequenz soweit abgenommen hat, dass sie ungefähr gleich dem vorgegebenen Sollgrenzwert und/oder höchstens gleich dem vorgegebenen Grenzwert ist. Wenn zugelassen wird, dass die Resonanzfrequenz auch ein wenig kleiner als der genannte Soll- bzw. Grenzwert sein darf, kann der Programm- steuerteil 73 den Spulenwicklungsträger 27 nach dem Absinken der Resonanzfrequenz auf den vorgegebenen Soll- bzw. Grenzwert noch weiterdrehen lassen, bis der Spulenwicklungsträger mit der von ihm gehaltenen Wicklung 7 das nächste Mal eine vorgegebene Drehstellung erreicht, so dass also der Spulenwicklungsträger 27 in einer vorgegebenen Drehstellung zum Stillstand gebracht wird. Die Anzahl der einander umschliessenden Windungen der verdrillten Leiter- Abschnitte 11 b, 11c und damit auch die Kapazität des Kondensators 5 werden also aufgrund der während der Verdrillung durchgeführten Resonanzfrequenzmessung sowie des Vergleichs der gemessenen Resonanzfrequenz mit einem vorgegebenen Soll- oder Grenzwert festgelegt.

Da sich der Schwingkreis während des Verdrillungsvorganges nicht im leeren Raum befindet, sondern vom Spulenwicklungsträger 27 gehalten wird, und weil sich auch noch andere Teile der zur Schwingkreis-Herstellung dienenden Einrichtung in der Nähe des vom Spulenwicklungsträger gehaltenen Schwingkreises befinden, hat dieser nicht die gleiche Resonanzfrequenz, wie er sie im leeren Raum hätte. Im allgemeinen werden die Elemente der Einrichtung die Kapazität und eventuell auch die Induktivität des Schwingkreises etwas vergrössern. Der genannte Grenzwert wird dementsprechend kleiner festgelegt als die Resonanzfrequenz, die der Schwingkreis nach der Fertigstellung bei seiner Verwendung haben soll. Die Grösse des einzustellenden Grenzwertes kann durch einige Versuche ermittelt werden. Es sei hiebei noch darauf hingewiesen, dass der Leitervorrat auf der während der Frequenzmessung noch mit dem Schwingkreis zusammenhängenden Vorratsspule 63 ja im Verlauf des Fabrikationsvorganges abnimmt. Diese Abnahme des Leitervorrates bleibt jedoch praktisch ohne Einfluss auf die Frequenzmessung, weil ja das mit der Vorratsspule zusammenhängende Ende des Schwinkreises mit der elektrischen Masse verbunden ist.

Bei oder nach der Beendigung des Verdrillungsvorgangs wird der Leiter 11 zwischen der Vorratsspule 63 und dem bolzenartigen Teil 67 in der Nähe des letzteren mit einem Greifer der Leiter-Führungsmittel 85 gefasst und durch die beiden bolzenartigen Teile 59 und 67 durchgeschnitten. Ferner fasst nun die beispielsweise greiferartige Flansch-Verstellvorrichtung 91 den Flansch 31 und bewegt diesen mindestens teilweise vom Rotor 29 weg, wodurch die hergestellte Spule aus dem Spulenwicklungsträger 27 ausgeworfen wird. Danach wird der Flansch 31 wieder mit dem Rotor 29 verbunden. Daraufhin beginnt der Herstellungszyklus von neuem und es wird wieder ein weiterer Schwingkreis hergestellt.

Auf diese Weise können rasch und kostengünstig Schwingkreise 1 hergestellt werden, die einen verhältnismässig hohen Gütefaktor aufweisen. Da die Resonanzfrequenz bei der Steuerung des Verdrillungsvorganges gemessen wird, haben die Schwingkreise nach der Fertigstellung auch eine in einem verhältnismässig engen Toleranzbereich liegende Resonanzfrequenz, so dass sich eine besondere Fabrikationskontrolle und Messung der Resonanzfrequenz nach der Fertigung erübrigt. Es kann beispielsweise ohne weiteres erreicht werden, dass die Resonanzfrequenz in einem höchstens ± 1 % von einem vorgegebenen Sollwert abweichenden Bereich liegt.

Die Schwingkreise, ihre Herstellung und die zur Herstellung dienende Einrichtung können in verschiedener Weise modifiziert werden. Beispielsweise könnten die Spulen statt ungefähr kreisringförmig ohne weiteres in der Form eines polygonalen Ringes hergestellt werden. Des weitern könnten die den Kondensator bildenden, verdrillten Leiter-Abschnitte statt in der Öffnung der Spule auch auf der Aussenseite von dieser angeordnet werden.

Bei der Herstellung der Schwingkreise könnte man beispielsweise die Spule eines gerade hergestellten Schwingkreises jeweils aus dem Spulenwicklungsträger 27 auswerfen, bevor der Leiter mit dem bolzenartigen Teil 59 und 67 durchgeschnitten wird, was dann ermöglichen würde, die Resonanzfrequenz des Schwingkreises nach dem Auswurf aus dem Spulenwicklungsträger 27 nochmals zu messen.

Die Einrichtung für die Herstellung der Schwingkreise könnte dahingehend modifiziert werden, dass sie mit einem Gestell, einem um eine Drehachse drehbar in diesem gehaltenen Werkstückträger und einer Antriebsvorrichtung zum Drehen des Werkstückträgers versehen wird, wobei der Werkstückträger durch einen um eine vertikale Drehachse drehbaren, beispielsweise im allgemeinen runden Drehtisch gebildet sein kann. Am Drehtisch können mehrere, beispielsweise sechs, gleichmässig entlang dem Tischumfang verteilte Haltevorrichtungen zum Halten und drehbaren Lagern je eines Spulenwicklungsträgers angeordnet sein, wobei die Drehachsen der Spulenwicklungsträger beispielsweise rechtwinklig und radial zur Drehachse des Drehtischs verlaufen. Am Gestell sind verschiedene Vorrichtungen um den Drehtisch herum verteilt angeordnet, die verschiedene Arbeitsstationen bilden. Beim Betrieb der Einrichtung wird der Drehtisch schrittweise oder kontinuierlich gedreht, so dass die Haltevorrichtungen mit den Spulenwicklungsträgern sukzessive an den verschiedenen Arbeitsstationen vorbeibewegt werden.

Die zur ersten Arbeitsstation gehörende Vorrichtung weist eine Antriebsvorrichtung und einen mit dieser bewegbaren Wickelarm auf, der den von einer Vorratsspule stammenden, elektrisch isolierten Leiter in den Spulenwicklungsträger einfädelt und danach eine vorgegebene Anzahl Windungen des Leiters auf den Spulenwicklungsträger wickelt, wobei dieser beim Wickeln um seine Drehachse unverdrehbar festgehalten und das freie Ende des Wickelarms um den Spulenwicklungsträger herum gedreht wird. Beim Weiterdrehen des Drehtischs wird der Leiter zwischen der Vorratsspule und der auf den Spulenwicklungsträger gewickelten Wicklung mit einem Halteorgan mit zwei Greifern gefasst und mit einem Schneidorgan zwischen den beiden Greifern entzweigeschnitten. Für den nächsten Arbeitsgang werden die beiden Enden des auf den Spulenwicklungsträger aufgewickelten Leiter-Abschnitts mit einer Haltevorrichtung gefasst und gehalten, die zwei messerartige Halte-, Kontakt- und Schneidorgane aufweist, die zuerst nur die Isolation des Leiters durchneiden und eine leitende Verbindung mit diesem erstellen. Nun wird dem auf den Spulenwicklungsträger gewickelten Leiter-Abschnitt ein Strom zugeführt, um die Isolation der Wicklung zu verschweissen. Ferner wird eine am Gestell gehaltene Antriebsvorrichtung mit dem Spulenwicklungsträger verkuppelt und dieser um seine Drehachse gedreht, wodurch die vom Spulenwicklungsträger wegragenden Leiter-Endabschnitte miteinander verdrillt werden. Dabei wird die Resonanzfrequenz des entstehenden Schwingkreises gemessen. Wenn die Resonanzfrequenz den vorgesehenen Wert erreicht hat, wird der Verdrillungsvorgang beendet und die Enden des Leiters werden mit den Halte-, Kontakt- und Schneidorganen abgeschnitten. Wenn der Spulenwicklungsträger mit dem nun fast fertiggestellten Schwingkreis zur letzten Arbeitsstation gelangt, wird ein Teil des Spulenwicklungsträgers mitsamt der Spule vorübergehend vom restlichen, am Drehtisch gehaltenen Teil des Spulenwicklungsträgers getrennt und wegbewegt. Danach werden die miteinander verdrillten, den Kondensator des Schwingkreises bildenden Endabschnitte des Leiters mit einer mechanischen Vorrichtung in den freien Innenraum der Wicklung der Spule eingerollt, so dass sie dort einen beispielsweise ungefähr kreisförmigen Bogen bilden. Anschliessend werden der hergestellte Schwingkreis mit einem mechanischen Auswerfer auf eine Rutsche oder dergleichen ausgeworfen und der vom Drehtisch getrennte Teil des Spulenwicklungsträgers wieder mit dem restlichen Teil des Spulenwicklungsträgers verbunden. Danach bewegt der Drehtisch den Spulenwicklungsträger wieder zur ersten Arbeitsstation, wo der Spulenwicklungsträger wieder zur Herstellung eines neuen Schwingkreises verwendet wird.

Mit dieser Einrichtung können also gleichzeitig verschiedene Werkstücke, d. h. in der Herstellung unterschiedlich weit fortgeschrittene Schwingkreise bearbeitet werden. Dies ermöglicht eine vollautomatische Schwingkreis-Herstellung mit grosser Produktionsrate.

Es wäre aber auch möglich, einen Teil der bei den beschriebenen Einrichtungen automatisch durch diese durchgeführten Arbeitsschritte, beispielsweise das Einfädeln des isolierten Leiters, manuell auszuführen.

Die Halte-, Kontakt- und Schneidorgane 53, 55 könnten dahingehend geändert werden, dass man die bolzenartigen Teile 59 und 67 durch Hebel ersetzt, die ungefähr parallel zur Drehachse 25 verlaufen, um zu dieser rechtwinklige Schwenkachsen schwenkbar sind. am einen Ende der Auflage 51 zugewandte Schneiden aufweisen und am anderen Ende durch funktionsmässig den Federn 61. 69 entsprechenden Federn mit einer Kraft beaufschlagt werden.

Des weitern könnte man die verschiedenen, von jedem der Teile 59 und 67 ausgeübten Funktionen ganz oder teilweise verschiedenen Elementen zuordnen. Beispielsweise könnten man die Teile 59 und '67 primär nur zum Erstellen der elektrischen Verbindung mit dem Leiter und zum Schneiden von diesem benutzen und zum Klemmen und Halten der beiden Leiter-Abschnitte 11 b, 11 noch zusätzliche Halte-Teile vorsehen. Ferner könnte auch das Erstellen der elektrischen Verbindung und das Schneiden durch separate Teile erfolgen. In diesen Fällen sollten sich die Schneidstellen dann näher bei der Spule befinden als die Stellen bei denen der Leiter gehalten und in elektrische Verbindung mit dem Oszillator gebracht wird, damit der fertige Schwingkreis keine Leiter-Abschnitte mit beschädigter Isolation aufweist. Ferner sollten zweckmässigerweise bei den fertigen Schwingkreisen bei den freien Enden des Leiters nur relativ kurze unverdrillte Leiter-Abschnitte vorhanden sein.

Des weitern könnte man die Halte-, Kontakt-und Schneidorgane sowie das Herstellungsverfahren eventuell derart modifizieren, dass nach dem Verdrillen jeweils nur der mit dem LeiterVorrat zusammenhängende verdrillte Leiter-Abschnitt 11c abgeschnitten wird. Eventuell könnte man für die Herstellung jedes Schwingkreises ein auf eine vorgegebene Länge zugeschnittenes Leiterstück in den Spulenwicklungsträger einführen und dafür dann nach dem Verdrillungsvorgang sogar vollständig auf das Durchschneiden von Leiterstellen verzichten.

Des weitern bestände die Möglichkeit, die zur Bildung des Kondensators dienenden Leiter-Abschnitte so lang zu bemessen und so viele Verdrillungs-Windungen zu bilden, dass die Kapazität sicher grösser ist als die Kapazität, die zur Erzielung der für den fertigen Schwingkreis vorgegebenen Resonanzfrequenz benötigt wird. Danach kann die tatsächlich Resonanzfrequenz gemessen werden. Die zum Abschneiden der beiden Leiter- Abschnitte dienenden Schneid-Teile wären dann durch eine von der Steuervorrichtung 71 steuerbare Verstellvorrichtung entlang der Drehachse 25 verstellbar. Die Steuervorrichtung würde dann Mittel aufweisen, um die Schneid-Teile in Abhängigkeit von der gemessenen Resonanzfrequenz derart einzustellen, dass auch ein Teil der verdrillten Leiter-Abschnitte vom Schwingkreis abgeschnitten wird, so dass der fertige Schwingkreis dann die vorgegebene Resonanzfrequenz aufweist. Die Anzahl der einander umschliessenden Windungen der verdrillten Leiter- Abschnitte und damit die Kapazität des Kondensators würden also auch bei dieser Herstellungsvariante aufgrund einer Resonanzfrequenzmessung festgelegt.

Ferner wäre es an sich auch möglich, die Isolationsabschnitte der miteinander verdrillten Leiter-Abschnitte ebenfalls zu verschweissen. Dabei müsste jedoch bei der Festlegung des Frequenz-Grenzwertes, bei dem die Verdrillung abgebrochen wird, berücksichtigt werden, dass diese Verschweissung die Kapazität eventuell noch ändert.

Der Flansch 31 könnte zusätzlich zum Einschnitt 31 b noch mit einem anderen Einschnitt versehen sein, so dass die beiden zu verdrillenden Leiter-Abschnitte 11b, 11c durch verschiedene Einschnitte hindurchgeführt werden könnten, wobei sich aber die beiden Einschnitte zweckmässigerweise relativ nahe beieinander befinden sollten.

Die verschiedenen, erwähnten Variationsmöglichkeiten können natürlich miteinander kombiniert werden.

## Patentansprüche

1. Schwingkreis für eine gegen Diebstahl zu sichernde Ware, mit einer aus einem isolierten, elektrischen Leiter (11) gebildeten Wicklung (7) und einem dieser parallel geschalteten Kondensator (5), dadurch gekennzeichnet, dass der Kondensator (5) durch miteinander verdrillte, an die beiden Enden der Wicklung (7) anschliessende, ebenfalls isolierte Abschnitte (11b, 11c) des die Wicklung (7) bildenden Leiters (11) gebildet ist.

2. Schwingkreis nach Anspruch 1, dadurch gekennzeichnet, dass die Isolation (15) des Leiters (11) mindestens zum Teil aus einem verschweissbaren Thermoplast, insbesondere aus einem Polyolefin, wie beispielsweise aus Polypropylen mit einer verschweissbaren Copolymerschicht oder beispielsweise aus Polyäthylen, besteht.

3. Schwingkreis nach Anspruch 1 oder 2, dadurch gekennzeichnet, dass die Isolation (15) der benachbarten Windungen der Wicklung (7) jeweils miteinander verschweisst ist, wobei vorzugsweise alle Windungen der Wicklung (7) entlang einer gemeinsamen, zur Achse (25) der Wicklung (7) rechtwinkligen Ebene verlaufen.

4. Verfahren zur Herstellung eines Parallel-Schwingkreises, wobei aus einem isolierten elektrischen Leiter (11) eine Wicklung (7) gewickelt wird, dadurch gekennzeichnet, dass an die beiden Enden der Wicklung (7) anschliessende Abschnitte (11b, 11c) des die Wicklung (7) bildenden Leiters (11) zur Bildung eines Kondensators (5) miteinander verdrillt werden.

5. Verfahren nach Anspruch 4, dadurch gekennzeichnet, dass zum Verdrillen zwei an die beiden Enden der Wicklung (7) anschliessende Abschnitte (11 b, 11 c) des Leiters (11) bei von der Wicklung (7) beabstandeten Halte-Stellen gehalten werden und die Wicklung (7) um ihre Achse (25) gedreht wird, so dass zwischen den Halte-Stellen und der Wicklung (7) der Kondensator (5) gebildet wird, wobei die Halte-Stellen vorzugsweise mindestens ungefähr symmetrisch zur genannten Achse (25) angeordnet sind.

6. Verfahren nach Anspruch 4 oder 5, dadurch gekennzeichnet, dass zuerst die Wicklung (7) gewickelt und danach die genannten Abschnitte (11b, 11c) des Leiters (11) verdrillt werden, dass mindestens während des letzten Teils des Verdrillungsvorganges und/oder mindestens nach dem Verdrillungsvorgang die Resonanzfrequenz des Schwingkreises gemessen wird und dass die Anzahl einander umgreifender Windungen der verdrillten Leiter-Abschnitte (11b, 11c) aufgrund der Resonanzfrequenzmessung festgelegt wird.

7. Verfahren nach einem der Ansprüche 4 bis 6, dadurch gekennzeichnet, dass zuerst die Wicklung (7) gewickelt und danach die genannten Abschnitte (11b, 11c) des Leiters (11) verdrillt werden, wobei die Resonanzfrequenz mindestens während des letzten Teils des Verdrillungsvorganges gemessen wird und die genannten Leiter- Abschnitte (11b, 11c) so lange verdrillt werden, bis die Resonanzfrequenz auf einen Wert abgenommen hat, der ungefähr gleich einem Sollwert und/oder höchstens gleich einem Grenzwert ist, wobei vorzugsweise bei oder nach der Beendigung des Verdrillungsvorganges mindestens ein. verdrillter Leiter-Abschnitt, beispielsweise derjenige Leiter-Abschnitt (11c), der mit einem Vorrat des Leiters (11) zusammenhängt, an seinem der Wicklung (7) abgewandten Ende durchgeschnitten wird.

8. Verfahren nach einem der Ansprüche 4 bis 7, dadurch gekennzeichnet, dass die Isolation (15) des die Wicklung (7) bildenden Leiter-Abschnittes (11a) durch Erwärmen, beispielsweise mittels eines durch den Leiter (11) geleiteten elektrischen Stromes, verschweisst wird.

9. Einrichtung zur Ausführung des Verfahrens nach Anspruch 5, gekennzeichnet durch ein Gestell (1), mindestens einen drehbar gelagerten Wicklungsträger (27), Haltemittel (51, 53, 55), um nach der Herstellung einer Wicklung (7) mit deren beiden Enden zusammenhängende Abschnitte (11b, 11c) des Leiters (11) zu halten, und eine Antriebsvorrichtung (23), um den Wicklungsträger (27) und die Haltemittel (51, 53, 55) zum Verdrillen der beiden Leiter-Abschnitte (11b, 11c) in Bezug zueinander zu drehen.

10. Einrichtung nach Anspruch 9, gekennzeichnet durch einen Frequenzmesser (75), Teilen (59, 67), um diesen elektrisch leitend mit zwei Leiter-Abschnitten (11 b, 11 c) eines sich in Herstellung befindenden Schwingkreises zu bringen, die mit den beiden verschiedenen Enden der Wicklung (7) zusammenhängen, und Mitteln (53, 55, 73), um aufgrund der Resonanzfrequenzmessung des sich in Herstellung befindenden Schwingkreises die Anzahl einander umschliessender Windungen der verdrillten Leiter- Abschnitte (11b, 11c) festzulegen.

## Claims

1. Oscillatory circuit, for an article to be secured against theft, with a winding (7) formed of an insulated electrical conductor (11) and a capacitor (5) connected in parallel thereto, characterised thereby, that the capacitor (5) is formed by likewise insulated portions (11b, 11c) of the conductor (11) forming the winding (7), which portions adjoin both ends of the winding (7) and are twisted together.

2. Oscillatory circuit according to claim 1, characterised thereby, that the insulation (15) of the conductor (11) consists at least in part of a weldable thermoplastic material, in particular of a polyolefine, such as for example of polypropylene with a weldable copolymer layer or for example of polyethylene.

3. Oscillatory circuit according to claim 1 or 2, characterised thereby, that the insulation (15) of the adjacent turns of the winding (7) is welded together each time, wherein preferably all turns of the winding (7) extend along a common plane at right angles to the axis (25) of the winding (7).

4. Method for the production of a parallel oscillatory circuit, wherein a winding (7) is wound out of an insulated electrical conductor (11), characterised thereby, that portions (11b, 11 c), which adjoin both ends of the winding (7), of the conductor (11) forming the winding (7) are twisted together for the formation of a capacitor (5).

5. Method according to claim 4, characterised thereby, that for the twisting together, two portions (11b, 11c). which adjoin both ends of the winding (7), of the conductor (11) are held at holding places spaced from the winding (7) and the winding (7) is rotated about its axis (25) so that the capacitor (5) is formed between the holding places and the winding (7), wherein the holding places are preferably arranged at least approximately symmetrically to the named axis (25).

6. Method according to claim 4 or 5, characterised thereby, that the winding (7) is wound first and the named portions (11b, 11c) of the conductor (11) are twisted together thereafter, that the resonant frequency of the oscillatory circuit is measured at least during the last part of the twisting operation and/or at least after the twisting operation and that the number of mutually embracing turns of the twisted conductor portions (11b, 11c) is determined on the basis of the resonant frequency measurement.

7. Method according to one of the claims 4 to 6, characterised thereby, that the winding (7) is wound first and the named portions (11b, 11c) of the conductor (11) are twisted together thereafter, wherein the resonant frequency is measured at least during the last part of the twisting operation and named conductor portions (11 b, 11 c) are twisted together until the resonant frequency has reduced to a value which is approximately equal to a target value and/or at most equal to a limit value, wherein at least one twisted conductor portion, for example that conductor portion (11 c), which is contiguous with a supply of the conductor (11), is cut through at its end remote from the winding (7) preferably at or after the end of the twisting operation.

8. Method according to one of the claims 4 to 7, characterised thereby, that the insulation (15) of the conductor portion (11a) forming the winding (7) is welded together by heating, for example by means of an electrical current led through the conductor (11).

9. Equipment for carrying out the method according to claim 5. characterised by a frame (1). at least one rotatably borne winding carrier (27). holding means (51. 53, 55) in order after the production of a winding (7) to hold portions (11 b, 11c) of the conductor (11), which are contiguous with both ends of the winding (7), and a driving device (23) in order to rotate the winding carrier (27) and the holding means (51, 53, 55) each with respect to the other for the twisting-together of both the conductor portions (11 b, 11 c).

10. Equipment according to claim 9, characterised by a frequency meter (75), parts (59, 67) in order to bring this into electrically conductive connection with two conductor portions (11 b, 11c), which are contiguous with both the different ends of the winding (7) of an oscillatory circuit disposed in production, and means (53, 55, 73) in order to determine the number of mutually em- bracting turns of the twisted conductor portions (11 b, 11c) on the basis of the resonant frequency measurement of the oscillatory circuit disposed in production.

## Revendications

1. Circuit résonnant pour objet à protéger contre le vol, comprenant un enroulement (7) formé d'un conducteur électrique isolé (11) et un condensateur (5) branché en parallèle sur cet enroulement, caractérisé en ce que le condensateur (5) est formé de tronçons (11b, 11c) du conducteur (11) formant l'enroulement (7) qui sont également isolés, se raccordent aux deux extrémités de l'enroulement (7) et sont torsadés l'un sur l'autre.

2. Circuit résonnant selon la revendication 1, caractérisé en ce que l'isolation (15) du conducteur (11) est constituée au moins en partie par une matière thermoplastique soudable, en particulier par une polyoléfine, comme par exemple du polypropylène présentant une couche de copolymère soudable ou par exemple du polyéthylène.

3. Circuit résonnant selon la revendication 1 ou 2, caractérisé en ce que les isolations (15) des spires voisines de l'enroulement (7) sont soudées deux à deux l'une sur l'autre, toutes les spires de l'enroulement (7) s'étendant de préférence suivant un plan commun perpendiculaire à l'axe (25) de l'enroulement (7).

4. Procédé de fabrication d'un circuit résonnant parallèle, selon lequel on enroule un enroulement (7) à partir d'un conducteur électrique isolé (11), caractérisé en ce que, en vue de former un condensateur (5), on torsade l'un sur l'autre des tronçons (11b, 11c) du conducteur (11) formant l'enroulement (7) qui se raccordent aux deux extrémités de cet enroulement (7).

5. Procédé selon la revendication 4, caractérisé en ce que, en vue de la torsion, on maintient, en des emplacements de maintien situés à distance de l'enroulement (7), deux tronçons (11 b, 11c) du conducteur (11) qui se raccordent aux deux extrémités de l'enroulement (7) et on fait tourner cet enroulement (7) autour de son axe (25) de façon que le condensateur (5) se forme entre les emplacements de maintien et l'enroulement (7), ces emplacements de maintien étant de préférence disposés au moins d'une manière approximativement symétrique par rapport au susdit axe (25).

6. Procédé selon la revendication 4 ou 5, caractérisé en ce qu'on enroule tout d'abord l'enroulement (7) et on torsade ensuite les susdits tronçons (11 b, 11c) du conducteur (11), en ce qu'on mesure la fréquence de résonance du circuit résonnant au moins pendant la dernière partie de l'opération de torsion et/ou au moins après cette opération de torsion, et en ce qu'on détermine, sur la base de la mesure de la fréquence de résonance, le nombre des spires des tronçons de conducteur torsadés (11b, 11c) qui s'enroulent l'une sur l'autre.

7. Procédé selon l'une des revendications 4 à 6, caractérisé en ce qu'on enroule tout d'abord l'enroulement (7) et on torsade ensuite les susdits tronçons (11b, 11c) du conducteur (11), la fréquence de résonance étant mesurée au moins pendant la dernière partie de l'opération de torsion et les susdits tronçons de conducteur (11 b, 11c) étant tordus jusqu'à ce que la fréquence de résonance ait diminué jusqu'à une valeur qui est approximativement égale à une valeur prescrite et/ou est au plus égale à une valeur limite, tandis que, de préférence lors de l'achèvement de l'opération de torsion ou après celui-ci, on sectionne, à son extrémité située à l'opposé de l'enroulement (7), au moins un tronçon de conducteur torsadé, par exemple le tronçon de conducteur (11c) qui est relié à une réserve de conducteur (11).

8. Procédé selon l'une des revendications 4 à 7, caractérisé en ce qu'on soude l'isolation (15) du tronçon de conducteur (11a) formant l'enroulement (7), par échauffement, par exemple à l'aide d'un courant électrique amené par le conducteur (11

9. Appareillage de mise en oeuvre du procédé selon la revendication 5, caractérisé par un bâti (1), au moins un porte-enroulement (27) monté rotatif, des moyens de maintien (51, 53, 55) servant, après la réalisation d'un enroulement (7), à maintenir des tronçons (11b, 11c) du conducteur (11) qui sont reliés aux deux extrémités de cet enroulement (7), et un dispositif d'entraînement (23) servant à faire tourner l'un par rapport aux autres le porte-enroulement (27) et les moyens de maintien (51, 53, 55), afin de torsader les deux tronçons de conducteur (11b, 11c).

10. Appareillage selon la revendication 9, caractérisé par un dispositif de mesure de fréquence (75), des éléments (59, 67) servant à relier celui-ci électriquement à deux tronçons de conducteur (11b, 11c) d'un circuit résonnant en cours de réalisation qui sont reliés aux deux extrémités différentes de l'enroulement (7), et des moyens (53, 55, 73) destinés à déterminer, sur la base de la mesure de la fréquence de résonance du circuit résonnant en cours de réalisation, le nombre des spires des tronçons de conducteur torsadés (11b, 11c) qui s'enroulent l'une sur l'autre.
